# EUROPÄISCHE PATENTSCHRIFT

(11) **EP 0 248 917 B1**
(45) Veröffentlichungstag und Bekanntmachung des Hinweises auf die Patenterteilung: **20.02.1991**
(21) Anmeldenummer: 86107769.1
(22) Anmeldetag: 06.06.1986
(51) Int. Cl.: B30B 1/26

(54) **Vorrichtung an einer Presse mit Exzenterwelle zum Verstellen des Stösselhubes**
Apparatus for adjusting the slide stroke of a press with an excentric shaft
Dispositif de réglage de la course du coulisseau dans une presse à arbre à excentrique

(43) Veröffentlichungstag der Anmeldung: 16.12.1987
(73) Patentinhaber: L. SCHULER GmbH, D-73012 Göppingen (DE)
(72) Erfinder: Czapka, Robert, D-7332 Eislingen (DE); Bareis, Alfred, D-7336 Uhingen (DE)

(56) Entgegenhaltungen:
- CH-A- 541 734
- DE-A- 2 534 626
- DE-A- 2 542 070
- DE-A- 2 740 382
- DE-A- 2 855 579
- DE-A- 3 421 184
- DE-U- 8 127 545
- GB-A- 554 328
- DECKER: "Verbindungselemente", 1963, Seiten 284,285, Carl Hanser Verlag, München;

## Beschreibung

Die Erfindung bezieht sich auf eine Vorrichtung an einer Presse mit Exzenterwelle zum Verstellen des Stößelhubes durch Verstellen der resultierenden Exzentrizität eines Exzenters und einer darauf gelagerten Exzenterbüchse, auf der ein Pleuel gelagert ist, wobei die Exzenterbüchse auf dem Exzenter durch Betätigungsmittel wahlweise im Drehsinne lösbar und festlegbar ist, und wobei die gelöste Exzenterbüchse an einem nicht mit der Exzenterwelle drehenden Teil festlegbar und in diesem festgelegten Zustand die Exzenterwelle zwecks Verstellens des Stößelhubes verdrehbar ist.

Derartige Vorrichtungen sind in zahlreichen Ausführungsformen bekannt, beispielsweise aus der DE-A 25 34 626, der DE-A 27 40 382, der DE-A 34 21 184 und der DE-U 81 27 545, und zwar sowohl für Pressen mit nur einem Pleuel (Einpunktpressen) als auf für solche mit mehreren Pleueln (Mehrpunktpressen). Allen diesen bekannten Vorrichtungen ist gemeinsam, daß zum Lösen und Festlegen der Exzenterbüchse auf dem Exzenter formschlüssig wirkende Betätigungsmittel vorgesehen sind, wie Innen-, Außen- und Stirnverzahnungen und Klauenringe. Diese Betätigungsmittel haben alle die Nachteile, daß diese wegen des formschlüssigen Ineinandergreifens nur stufig in Eingriff bringbar sind, der Eingriff nicht völlig spielfrei sein kann, und die Gefahr des Ausschlagens während des Betriebs der Maschine und bei häufiger Betätigung besteht.

Von daher ist es Aufgabe der Erfindung, diese Nachteile zu vermeiden und ein stufenloses, spielfreies und gegen Ausschlagen dauerhaft unempfindliches Festlegen der Exzenterbüchse auf dem Exzenter zu ermöglichen.

Diese Aufgabe ist erfindungsgemäß bei einer Vorrichtung der eingangs genannten Art dadurch gelöst, daß die zylindrischen Lagerflächen der Lagerung der Exzenterbüchse auf dem Exzenter als an diesen beiden Teilen gebildete Paßflächen ausgebildet sind, in denen durch eben ein Übermaß aufweisenden Exzenter ein Preßverband herstellbar ist, der durch Zuführen von Drucköl über mindestens eine Nut in mindestens einer Paßfläche lösbar ist.

Derartige Preßverbände sind als lösbare Verbindungen zwar an sich bekannt, beispielsweise aus dem DE-Fachbuch "Verbindungselemente" von Decker, Carl Hanser Verlag München 1963, S. 284/285. Jedoch dienen diese Preßverbände dort nur dazu, die Teile in einer bestimmten gegenseitigen Lage zu verbinden und bei Bedarf, beispielsweise bei Demontage einer Maschine, wieder zu lösen.

Ferner ist aus der DE-A 25 42 070 ein Wälzlager bekannt, bei dem zwischen dem äußeren und dem inneren Lagerring ein gegenüber diesen beiden Lagerringen über Wälzkörper äbgestützter Zwischenring mit exzentrisch zueinander liegenden Laufbahnen für die Wälzkörper vorgesehen ist. Die Exzentrizität der Laufbahnen dieses Zwischenringes ist dadurch veränderbar, daß der Zwischenring aus zwei längs einer in Axialrichtung kegeligen Trennfuge geteilten Ringen besteht. Diese beiden Ringe sind mittels eines Preßverbandes durch Einbringen von Drucköl über eine Nut in der Trennfuge leicht füg- und lösbar. Das hierdurch ermöglichte Verstellen der Exzentrizität der laufflächen zueiander dient dabei dazu, eine gelagerte Achse gegenüber einer Gehäusebohrung einzustellen.

Ein während des Betriebes häufig vorkommendes Lösen und erneutes Festlegen in einer unterschiedlichen Winkellage der Teile zueinander ist dabei weder vorgesehen noch angestrebt. Die Vorteile der stufenlosen Festlegbarkeit und der Unempfindlichkeit gegen Ausschlagen bei häufiger Betätigung werden bei den bekannten Anwendungen von Preßverbänden nicht ausgenützt.

Der erstmalige Zusamsenbau des Preßverbandes kann entweder bei Vorhandensein einer Temperaturdifferenz zwischen Exzenterbüchse und Exzenter oder durch Druckmittelbeaufschlagung des von der zylinderischen Paßfläche in der Exzenterbüchse begrenzten Hohlraumes erfolgen.

Zweckmaßigerweise ist in der Exzenterwelle eine axiale Druckölleitung mit mindestens einer Verbindungsleitung zu der Nut vorgesehen, wodurch das Zuführen von Drucköl zu den Paßflächen vereinfacht werden kann.

Für eine Presse mit zwei Pleueln kann die Vorrichtung auf der Exzenterwelle zwei gleichgerichtete Exzenter gleicher Exzentrizität mit darauf gelagerten Exzenterbüchsen gleicher Exzentrizität aufweisen. Der erforderliche Synchronismus der Betätigung ist damit leicht erzielbar. Falls eine solche Presse mit hoher Hubzahl betrieben werden soll (Schnelläuferpresse), muß im allgemeinen ein Massenausgleich in der Form einer zu dem Stößel gegenläufig bewegbaren Ausgleichsmasse vorgesehen sein. Um deren Hub bei einem Verstellen des Stößelhubes entsprechend zu verstellen und anzupassen, bestehen für die Ausgestaltung der Vorrichtung insbesondere zwei Möglichkeiten, nämlich entweder daß die Exzenterwelle mindestens einen Exzenter aufweist, der mindestens einem anderen Exzenter gleicher Exzentrizität diametral entge gengerichtet ist, und daß auf allen Exzentern Exzenterbüchsen gleicher Exzentrizität gelagert sind, oder daß die Exzenterwelle mindestens einen Exzenter aufweist, der mindestens einem Exzenter abweichender Exzentrizität diametral entgegengerichtet ist, und daß das Verhältnis der Exzentrizitäten der Exzenterbüchsen zu den Exzentrizitäten der Exzenter bei allen Exzenter-/Exzenterbüchsenpaarungen gleich ist.

Für die Steuerung der Vorrichtung ist es zweckmäßig, daß koaxial auf der Exzenterwelle Winkelgeberscheiben angeordnet sind, von denen mindestens eine drehfest mit der Exzenterwelle verbunden ist und mindestens eine je Exzenterbüchse drehbar auf der Exzenterwelle gelagert und mit der zugeordneten Exzenterbüchse drehfest verbunden ist, und daß jeder Winkelgeberscheibe mindestens ein raumfest angeordneter, kontaktloser Sensor zugeordnet ist.

In der Zeichnung ist ein Ausführungsbeispiel einer Vorrichtung nach der Erfindung in einer Zweipunkt-Schnelläuferpresse mit gegenläufig zum Stößel bewegbarer Ausgleichsmasse schematisch dargestellt, und zwar zeigen
- Fig. 1: einen Schnitt entlang der Linie I-I in Fig. 2,
- Fig. 2: einen Schnitt entlang der Linie II-II in Fig. 1.

In einem Gestell 1 ist eine Exzenterwelle 2 gelagert, die mit zwei gleichgerichteten Exzentern 3 und einem diametral entgegengerichteten Exzenter 4 versehen ist, die sämtlich gleiche Exzentrizitäten aufweisen. Auf den Exzentern 3, 4 sitzen Exzenterbüchsen 5, 6, die ebenfalls gleiche Exzentrizitäten aufweisen. Auf den Exzenterbüchsen 5 sind Pleuel 7 gelagert, die anderenends an einem Stößel 9 angelenkt sind. Auf der Exzenterbüchse 6 ist ein Pleuel 8 gelagert, der anderenends an einer Ausgleichsmasse 10 angelenkt ist. Es sind - in der Zeichnung nicht dargestellte - Führungen für die lotrechte Führung des Stößels 9 und der Ausgleichsmasse 10 vorgesehen.

Zwischen den zylindrischen Paßflächen außen auf den Exzentern 3, 4 und innen an den Exzenterbüchsen 5, 6 ist je ein Preßverband gebildet, der durch Zuführen von Drucköl durch eine axiale Druckölleitung 11 und Verbindungsleitungen zu je einer Nut 12 in der Paßfläche jedes Exzenters 3, 4 lösbar ist. Hierfür ist eine - in der Zeichnung nicht dargestellte - Druckölquelle mit nachgeschaltetem Ventil vorgesehen, das auch eine Entlastung der Druckölleitung 11 und damit ein Ablassen des Drucköles ermöglicht.

Auf der Exzenterwelle 2 ist koaxial und drehfest eine Winkelgeberscheibe 13 befestigt, der ein raumfest in dem Gestell 1 angebrachter Sensor 14 zugeordnet ist. Auf der Exzenterwelle 2 sind koaxial drei Winkelgeberscheiben 15 drehbar gelagert, von denen jede mit einer Exzenterbüchse 5, 6 dadurch drehfest verbunden ist, daß die Exzenterbüchse 5, 6 einen einseitig vorragenden Stift 16 aufweist, der in einen Schlitz 17 in der zugeordneten Winkelgeberscheibe 15 eingreift. Jeder der Winkelgeberscheiben 15 ist ein raumfest in dem Gestell 1 angeordneter, kontaktloser Sensor 24 zugeordnet.

Schließlich weist jede Winkelgeberscheibe 15 - in der Zeichnung nur in Fig. 2 für die der Exzenterbüchse 6 zugeordnete Winkelgeberscheibe 15 dargestellt - an dem Außenumfang eine Ausnehmung 18 auf, in die ein radial zu der Exzenterwelle 2 gesteuert bewegbarer Bolzen 19 eingreifen kann, der in dem Gestell 1 verschiebbar gelagert ist. Jeder Bolzen 19 weist an seinem rückwärtigen, von der zugeordneten Ausnehmung 18 abgewandten Ende eine Nase 20 auf, die in jeder der beiden Endlagen des Bolzens 19 mit einem von zwei zugeordneten, kontaktlosen Sensoren 21, 22 zusammenwirkt, die raumfest an dem Gestell 1 befestigt sind.

Bei einem Verstellen des Stößelhubes mittles dieser Vorrichtung wird folgendermaßen vorgegangen. Nach Stillsetzen der Presse wird die Exzenterwelle 2 mit Exzentern 3, 4, darauf festsitzenden Exzenterbüchsen 5, 6 und damit verbundenen Winkelgeberscheiben 13, 15 im Schleichgang in eine Anfangsstellung gedreht. Diese Anfangsstellung entspricht dem noch eingestellten Stößelhub und ist dadurch bestimmt, daß in dieser Anfangsstellung für das einzuleitende Verstellen des Stößelhubes die Bolzen 19 in die Ausnehmungen 18 eingreifen können und an den Winkelgeberscheiben 15 vorgesehene Initiatoren 23 den zugeordneten Sensoren 24 gegenüberstehen. Das Erreichen dieser Anfangsstellung wird von den Sensoren 24 gemeldet und damit die Exzenterwelle 2 durch Abschalten des Antriebes des Schleichganges stillgesetzt. Dann werden die Bolzen 19 radial einwärts betätigt, die dadurch in die Ausnehmungen 18 eingreifen und die Winkelgeberscheiben 15 und die Exzenterbüchsen 5, 6 im Drehsinne festsetzen. Dieser Zustand wird durch die radial inneren Sensoren 21 gemeldet, denen die Nasen 20 an dem Bolzen 19 gegenüberstehen. Durch Zuführen von Drucköl durch die axiale Druckölleitung 11 zu den Paßflächen der Preßverbände werden dann letztere gelöste. Darauf wird die Exzenterwelle 2 mit den Exzen tern 3, 4 durch den Antrieb des Schleichganges entsprechend dem vorgewählten Stößelhub verdreht. Der hierfür erforderliche Drehwinkelweg oder die hierfür erforderliche absolute Drehwinkelstellung wird durch die Winkelgeberscheibe 13 und den zugeordneten Sensor 14 erfaßt. Bei Erreichen der richtigen Drehwinkelstellung der Exzenterwelle 2 wird durch Abschalten des Antriebes des Schleichganges die Exzenterwelle 2 wieder stillgesetzt. Darauf wird das Drucköl entspannt, wodurch die preßverbände zwischen den Exzentern 3, 4 und den Exzenterbüchsen 5, 6 wieder hergestellt werden. Danach werden die Bolzen 19 radial auswärts betätigt, so daß diese nicht mehr in die Ausnehmungen 18 eingreifen. Dieser Zustand wird durch die radial äußeren Sensoren 22 gemeldet, denen die Nasen 20 an den Bolzen 19 gegenüberstehen. Damit ist die Presse mit dem neu eingestellten Stößelhub betriebsbereit.

Die richtige Drehwinkelstellung der Exzenterbüchsen 5, 6 auf den Exzentern 3, 4 kann dadurch überwacht werden, daß der Synchronismus des Auftretens der Signale an den Sensoren 24 überwacht wird. Bei Auftreten einer Abweichung von dem Synchronismus kann die richtige Drehwinkelstellung der Exzenterbüchsen 5, 6 auf den Exzentern 3, 4 dadurch wieder hergestellt werden, daß die Preßverbände gelöst, die Bolzen 19 radial einwärts beaufschlagt und die Exzenterwelle 2 verdreht wird, bis alle Bolzen 19 in die Ausnehmungen 18 eingreifen, was durch die sensoren 21 angezeigt werden kann. Damit ist der Synchronismus wieder hergestellt; die Preßverbände können wieder hergestellt werden.

## Patentansprüche

1. Vorrichtung an einer Presse mit Exzenterwelle (2) zum Verstellen des Stößelhubes durch Verstellen der resultierenden Exzentrizität eines Exzenters (3, 4) und einer darauf über zylindrische Lagerflächen gelagerten Exzenterbüchse (5, 6), auf der ein Pleuel (7, 8) gelagert ist, wobei die Exzenterbüchse (5, 6) auf dem Exzenter (3, 4) durch Betätigungsmittel wahlweise im Drehsinne lösbar und festlegbar ist, und wobei die gelöste Exzenterbüchse (5, 6) an einem nicht mit der Exzenterwelle (2) drehenden Teil festlegbar und in diesem festgelegten Zustand die Exzenterwelle (2) zwecks Verstellens des Stößelhubes verdrehbar ist, **dadurch gekennzeichnet**, daß die zylindrischen Lagerflächen der Lagerung der Exzenterbüchse (5, 6) auf dem Exzenter (3, 4) als an diesen beiden Teilen gebildete Paßflächen ausgebildet sind, in denen durch einen ein Übermaß aufweisenden Exzenter (3, 4) ein Preßverband herstellbar ist, der durch Zuführen von Drucköl über Mindestens eine Nut (12) in Mindestens einer Paßfläche lösbar ist.

2. Vorrichtung nach Anspruch 1, **dadurch gekennzeichnet,**daß der Preßverband zwischen der Exzenterbüchse (5, 6) und dem Exzenter (3, 4) bei Vorhandensein einer Temperaturdifferenz zwischen diesen beiden Teilen hergestellt ist.

3. Vorrichtung nach Anspruch 1, **dadurch gekennzeichnet**, daß der Preßverband zwischen der Exzenterbüchse (5, 6) und dem Exzenter (3, 4) mittels Druckmittelbeaufschlagung des von der zylindrischen Paßfläche in der Exzenterbüchse (5, 6) begrenzten Hohlraumes hergestellt ist.

4. Vorrichtung nach Anspruch 1, 2 oder 3, **dadurch gekenn****zeichnet**, daß in der Exzenterwelle (2) eine axiale Druckölleitung (11) mit mindestens einer Verbindungsleitung zu der Nut (12) vorgesehen ist.

5. Vorrichtung nach Anspruch 4, **dadurch gekennzeichnet,**daß die Exzenterwelle (2) zwei gleichgerichtete Exzenter (3) gleicher Exzentrizität mit darauf gelagerten Exzenterbüchsen (5) gleicher Exzentrizität aufweist.

6. Vorrichtung nach Anspruch 4 oder 5, **dadurch gekennzeichnet,**daß die Exzenterwelle (2) mindestens einen Exzenter (3) aufweist, der mindestens einem anderen Exzenter (4) gleicher Exzentrizität diametral entgegengerichtet ist, und daß auf allen Exzentern (3), 4) Exzenterbüchsen (5, 6) gleicher Exzentrizität gelagert sind.

7. Vorrichtung nach Anspruch 4 oder 5, **dadurch gekennzeichnet,**daß die Exzenterwelle (2) mindestens einen Exzenter aufweist, der mindestens einem Exzenter abweichender Exzentrizität diametral entgegengerichtet ist, und daß das Verhältnis der Exzentrizitäten der Exzenterbüchsen zu den Exzentrizitäten der Exzenter bei allen Exzenter-/Exzenterbüchsenpaarungen gleich ist.

8. Vorrichtung nach einem der vorhergehenden Ansprüche, **dadurch gekennzeichnet,** daß koaxial auf der Exzenterwelle (2) Winkelgeberscheiben (13, 15) angeordnet sind, von denen mindestens eine (13) drehfest mit der Exzenterwelle verbunden ist und mindestens eine (15) je Exzenterbüchse (5, 6) drehbar auf der Exzenterwelle (2) gelagert und mit der zugeordneten Exzenterbüchse (5, 6) drehfest verbunden ist, und daß jeder winkelgeberscheibe (13, 15) mindestens ein raumfest angeordneter, kontaktloser Sensor (14, 24) zugeordnet ist.

## Claims

1. Device on a press having an eccentric shaft (2) for adjusting the ram stroke by adjusting the resulting eccentricity of an eccentric (3, 4) and an eccentric bush (5, 6) mounted thereon via cylindrical bearing surfaces, on which eccentric bush (5, 6) a connecting rod (7, 8) is mounted, in which arrangement the eccentric bush (5, 6) can be alternatively released and fixed in the direction of rotation on the eccentric (3, 4) by actuating means, and the released eccentric bush (5, 6) can be fixed to a part which does not rotate with the eccentric shaft (2) and the eccentric shaft (2) can be rotated in this fixed position for the purpose of adjusting the ram stroke, characterized in that the cylindrical bearing surfaces of the mounting of the eccentric bush (5, 6) on the eccentric (3, 4) are designed as mating surfaces which are formed on these two parts and in which an interference fit can be produced by an interfering eccentric (3, 4), which interference fit can be released by supplying pressure oil via at least one groove (12) in at least one mating surface.

2. Device according to Claim 1, characterized in that the interference fit between the eccentric bush (5, 6) and the eccentric (3, 4) is produced when there is a temperature difference between these two parts.

3. Device according to Claim 1, characterized in that the interference fit between the eccentric bush (5, 6) and the eccentric (3, 4) is produced by admitting pressure medium to the hollow space defined by the cylindrical mating surface in the eccentric bush (5, 6).

4. Device according to Claim 1, 2 or 3, characterized in that an axial pressure-oil line (11) having at least one connecting line to the groove (12) is provided in the eccentric shaft (2).

5. Device according to Claim 4, characterized in that the eccentric shaft (2) has two equidirectional eccentrics (3) of the same eccentricity having eccentric bushes (5) of the same eccentricity mounted thereon.

6. Device according to Claim 4 or 5, characterized in that the eccentric shaft (2) has at least one eccentric (3) which is diametrically opposed to at least one other eccentric (4) of the same eccentricity, and in that eccentric bushes (5, 6) of the same eccentricity are mounted on all eccentrics (3, 4).

7. Device according to Claim 4 or 5, characterized in that the eccentric shaft (2) has at least one eccentric which is diametrically opposed to at least one eccentric of different eccentricity, and in that the ratio of the eccentricities of the eccentric bushes to the eccentricities of the eccentrics is the same in all combinations of eccentrics/eccentric bushes.

8. Device according to one of the preceding claims, characterized in that angle-indicator discs (13, 15) are arranged coaxially on the eccentric shaft (2), of which at least one (13) is connected to the eccentric shaft in such a way as to be fixed in terms of rotation and at least one (15), for each eccentric bush (5, 6), is rotatably mounted on the eccentric shaft (2) and is connected to the allocated eccentric bush (5, 6) in such a way as to be fixed in terms of rotation, and in that at least one non-contacting sensor (14, 24) arranged in a spatially fixed manner is allocated to each angle-indicator disc (13, 15).

## Revendications

1. Dispositif de réglage de la course du coulisseau dans une presse à arbre à excentriques (2) par réglage de l'excentricité résultant d'un excentrique (3, 4) et d'une douille excentrique (5, 6) portée par celui-ci au moyen de surfaces cylindriques de palier, douille sur laquelle est montée une bielle (7, 8), la douille excentrique (5, 6) pouvant être sélectivement bloquée sur l'excentrique (3, 4) ou libérée dans le sens de rotation grâce à des moyens de commande, et dans lequel la douille excentrique libérée (5,6) est agencée pour être fixée à un élément ne tournant pas avec l'arbre à excentriques (2) et, dans cette situation, l'arbre à excentriques (2) peut tourner pour régler la course du coulisseau, **caractérisé en ce que** les surfaces cylindriques de palier de la douille excentrique (5, 6) sur l'excentrique (3, 4) sont formées par des surfaces de contact ménagées sur ces deux éléments et entre lesquelles est réalisé, grâce à un surdimensionnement de l'excentrique (3, 4), un assemblage comprimé qui peut être libéré par introduction d'huile sous pression dans au moins une rainure (12) ménagée dans au moins une surface de contact.

2. Dispositif selon la revendication 1, **caractérisé en ce que** l'assemblage comprimé entre la douille excentrique (5, 6) et l'excentrique (3, 4) est produit à l'aide d'une différence de température entre ces deux éléments.

3. Dispositif selon la revendication 1, **caractérisé en ce que** l'assemblage comprimé entre la douille excentrique (5, 6) et l'excentrique (3, 4) est produit par application d'une pression hydraulique dans l'espace libre délimité par la surface cylindrique de contact dans la douille excentrique (5, 6).

4. Dispositif selon la revendication 1, 2 ou 3, **caractérisé en ce que**l'arbre à excentriques (2) comporte un conduit axial (11) d'huile sous pression, ayant au moins un conduit de raccordement à ladite rainure (12).

5. Dispositif selon la revendication 4, **caractérisé en ce que**l'arbre à excentriques (2) comporte deux excentriques (3) ayant des excentricités égales et de même direction et portant des douilles excentriques (5) ayant des excentricités égales.

6. Dispositif selon la revendication 4 ou 5, **caractérisé en ce que** l'arbre à excentriques (2) comporte au moins un excentrique (3) dont l'excentricité est égale et diamétralement opposée à celle d'un autre excentrique (4), et en ce que tous les excentriques (3, 4) portent des douilles excentriques (5, 6) ayant des excentricités égales.

7. Dispositif selon la revendication 4 ou 5, **caractérisé en ce que** l'arbre à excentriques (2) comporte au moins un excentrique dont l'excentricité est différente et diamétralement opposée à celle d'un autre excentrique, et en ce que le rapport entre les excentricités des douilles et celles des excentriques est le même dans toutes les paires formées par une douille et un excentrique.

8. Dispositif selon l'une des revendications précédentes, **caractérisé en ce que** des disques indicateurs d'angle (13, 15) sont disposés coaxialement sur l'arbre à excentriques (2), parmi lesquels au moins un disque (13) est solidaire en rotation de l'arbre et au moins un disque (15) pour chaque douille excentrique (5, 6) est monté de manière rotative sur l'arbre (2) et est solidaire en rotation de la douille correspondante (5, 6), et en ce que chaque disque indicateur d'angle (13, 15) est associé à au moins un capteur sans contact (14, 24), disposé de manière stationnaire.
